# EUROPÄISCHE PATENTSCHRIFT

(11) **EP 0 682 894 B1**
(45) Veröffentlichungstag und Bekanntmachung des Hinweises auf die Patenterteilung: **22.04.1998**
(21) Anmeldenummer: 95104099.7
(22) Anmeldetag: 20.03.1995
(51) Int. Cl.: A47B 88/04

(54) **Laufrollen-Lagerung an Rollen-Ausziehführungen**
Roller bearing for pull-out roller guides
Palier à galet pour glissières à rouleaux

(30) Priorität: 05.05.1994 DE 4415864
(43) Veröffentlichungstag der Anmeldung: 22.11.1995
(73) Patentinhaber: MEPLA-WERKE LAUTENSCHLÄGER GmbH & Co. KG, D-64354 Reinheim (DE)
(72) Erfinder: Lautenschläger, Reinhard, D-64354 Reinheim (DE); Lautenschläger, Horst, D-64354 Reinheim (DE)
(74) Vertreter: Helber, Friedrich G., Dipl.-Ing.

(56) Entgegenhaltungen:
- GB-A- 976 698
- US-A- 3 215 476

## Beschreibung

Die Erfindung betrifft eine Laufrollen-Lagerung an Rollen-Ausziehführungen für aus einem Möbelkorpus ausziehbare Schubladen u.dgl., bei welcher die an der schubladenzugeordneten Laufschiene und der korpuszugeordneten Führungsschiene angeordnete Rollen auf metallischen Lagerachsen drehbar gelagert sind, welche von der Stegfläche der jeweiligen Schiene vorstehen und durch Vernieten oder Vertaumeln des freien Endes eines integral am schienenseitigen Ende angesetzten und eine Bohrung in der Stegfläche der jeweiligen Schiene durchsetzenden Zapfenansatzes befestigt sind, wobei die jeweilige Lagerachse an ihrem zapfenansatzseitigen Ende mit einer im Durchmesser vergrößerten, an der zugewandten Schienen-Stegfläche abgestützte Scheibe versehen ist.

Rollen-Ausziehführungen haben sich wegen ihres auch bei relativ hoher Belastung leichten Laufs zur Lagerung von Schubladen und anderen im Korpus eines Möbelstücks ausziehbar gelagerten Möbelteilen in den letzten Jahren in großem Maße eingeführt. Insbesondere in den Fällen, in denen die Ausziehführungen zwischen der Innenfläche der Korpuswand und der Außenfläche der zugehörigen Schubladenseitenwand angeordnet werden muß, werden Rollen-Ausziehführungen verwendet, weil die Abmessungen in horizontaler Richtung gering gehalten werden können, so daß der Spalt zwischen der Schubladenseitenwand und dem Schrankkorpus klein wird. Da bei Rollen-Ausziehführungen an einem Ende der Führungs- und der Laufschiene jeweils nur eine Rolle vorgesehen ist, werden auch die gesamten Gewichtsbelastungen und dynamischen Belastungen nur über diese beiden Rollen auf die Korpus-Tragwand übertragen, wodurch die die Rollen lagernden Lagerachsen, insbesondere im Bereich ihrer Befestigung in den Stegflächen der zugeordneten Schiene hoch belastet sind. Da die Krafteinleitung über den Umfang der jeweiligen Laufrolle in Bezug auf die Verankerung der Lagerachse der Laufrolle in der Stegfläche der zugeordneten Schiene einen deutlichen Hebelarm bildet, wird die Vernietungsstelle relativ hoch beansprucht, was zur Folge hat, daß sich entweder die Vernietung lockert oder auch das Material der Schiene durch die Beanspruchung im Laufe der Zeit verformt und die Achse dann schräg steht, wodurch die Funktion der Ausziehführung beeinträchtigt wird. Um dies zu vermeiden, ist es erforderlich, die Führungs- und die Laufschiene aus Ausgangs-Blechmaterial einer gewissen Mindeststärke herzustellen, obwohl die Schienen in Bezug auf ihre Tragfunktion und Haltbarkeit an sich auch aus dünnerem Blech hergestellt werden könnten, was ihre Herstellung durch Abkanten oder Walzen erleichtern und in Verbindung mit dem dünneren Blechmaterial auch die Herstellungskosten verringern würde. Der vorerwähnten Verformung des Blechmaterials der Schiene im Befestigungsbereich kann in gewissem Maße dadurch entgegengewirkt werden, daß der die Rolle drehbar lagernde Lagerzapfen mit deutlich größerem Durchmesser als der in der Bohrung der Schiene zu vernietende oder zu vertaumelnde Zapfenansatz bemessen wird, so daß zwischen dem Lagerzapfen und dem Zapfenansatz eine radiale Stufenfläche entsteht, welche sich an der Innenseite der Stegfläche der Schiene abstützt (DE-A-38 302 14). Alternativ kann eine solche großflächige Abstützung an der Schiene auch durch eine Ausgestaltung der eingangs erwähnten Art (GB-A-976698) erhalten werden, bei welcher im Übergangsbereich zwischen dem Lagerzapfen und Zapfenansatz eine im Durchmesser vergrößerte Scheibe vorgesehen ist.

Der Erfindung liegt die Aufgabe zugrunde, die Befestigung der Lagerachse für die Rollen von Rollen-Ausziehführungen an den zugeordneten Schienen derart zu verändern, daß eine höhere Belastbarkeit der Befestigung und dadurch auch die Möglichkeit der Herstellung der Schienen aus Blechmaterial geringerer Materialstärke ermöglicht wird.

Ausgehend von einer Laufrollen-Lagerung der eingangs erwähnten Art wird diese Aufgabe erfindungsgemäß dadurch gelöst, daß die Bohrung für den Zapfenansatz in einem napfförmig von der Stegfläche vorgeprägten Bereich der Stegfläche der zugeordneten Schiene vorgesehen ist, daß die Scheibe eine zur Schienen-Stegfläche hin konkave Wölbung aufweist und in befestigtem Zustand entlang ihres äußeren Randes an der Stegfläche abgestützt ist, und daß die lichte Tiefe der konkaven Wölbung der Scheibe im wesentlichen gleich dem Überstand des napfförmig vorgeprägten Bereichs der Stegfläche über die unverformte Stegfläche entspricht. Die in ihrem Durchmesser größer als der napfförmig vorgeprägte Bereich der Stegfläche wählbare Scheibe stützt sich mit ihrem Randbereich außerhalb des vorgeprägten Bereichs an der Schienenstegläche ab. Über die Rolle auf den Lagerzapfen einwirkende Beanspruchungen werden somit auf einen deutlich größeren Bereich der Stegfläche verteilt und damit spezifisch geringer.

Dabei empfiehlt sich dann eine Ausgestaltung derart, daß die gewölbte Scheibe in einem mittleren Bereich ebenflächig ausgebildet und nur in ihrem äußeren Randbereich in Richtung zur zugeordneten Schienen-Stegfläche umgebogen ist. Die Lagerachse liegt dann also mit der schienenseitigen Stufenfläche an der zugewandten Fläche des napfförmigen Bereichs an, wobei die auf die Lagerachse einwirkenden Biegebeanspruchungen aber radial außerhalb des napfförmigen Bereichs über den Rand der konkav gewölbten Scheibe direkt in die Stegfläche eingeleitet werden.

Vorzugsweise ist die Scheibe integraler Teil der Lagerachse, wobei die Lagerachse dann mit der Scheibe und dem Napfansatz zweckmäßig als integraler metallischer Preßteil hergestellt ist.

Alternativ kann die Scheibe auch ein gesondert hergestellter und nachträglich am stegflächenseitigen Ende der Lagerachse befestigter Bauteil sein.

Die Erfindung ist in der folgenden Beschreibung eines Ausführungsbeispiels in Verbindung mit der Zeichnung näher erläutert und zwar zeigt:
- Fig. 1: einen durch die Mittelachse gelegten Schnitt durch eine Laufrolle und die in der erfindungsgemäßen Weise ausgebildete Lagerachse sowie deren Befestigung an der Stegfläche einer zugeordneten Schiene;
- Fig. 2: eine Seitenansicht einer in der erfindungsgemäßen Weise ausgebildete Lagerachse für die Laufrollen von Rollen-Ausziehführungen vor deren Befestigung an einer Schiene und der Montage der zugeordneten Laufrolle; und
- Fig. 3: den innerhalb des strichpunktierten Kreises 3 in Fig. 2 dargestellten Teil der Lagerachse in einem Längsmittelschnitt.

In Fig. 1 ist die Lagerung einer Laufrolle 10 aus Kunststoff auf einer Lagerachse 12 aus Metall gezeigt, die ihrerseits von der Stegfläche 14 einer Schiene 16, beispielsweise der Laufschiene einer Rollen-Ausziehführung vortritt.

Die Lagerachse 12 weist einen langgestreckten zylindrischen Abschnitt 18 auf, auf welchem die Lagerbohrung 20 in der Nabe 22 der Laufrolle drehbar gelagert ist. Am schienenabgewandten Ende wird die Laufrolle 10 durch eine Scheibe 24 auf dem zylindrischen Abschnitt 18 gehalten, welche ihrerseits auf einem von der Stirnseite der Lagerachse 12 vortretenden und am freien Ende vernieteten oder vertaumelten Zapfen 26 gehalten ist.

Am schienenseltigen Ende erfolgt die Befestigung der Lagerachse 12 ebenfalls durch einen Zapfenansatz 28, der durch eine Bohrung 30 in einem napfförmigen, von der Stegfläche vorgeprägten Bereich 32 der Stegfläche 14 hindurchgeführt und dann in dem auf der rollenabgewandten Seite des napfförmigen Bereichs gebildeten Hohlraum vertaumelt ist. Zur Abstützung des Lagerzapfens 12 gegen die ihn auf Biegung beanspruchenden und somit auch die Nietbefestigung in der Schiene zu verformen suchenden Beanspruchungen ist am schienenseitigen Ende des zylindrischen Abschnitts 18 eine im Durchmesser vergrößerte Scheibe 34 einstückig angeformt, deren äußerer Randbereich zur Stegfläche 14 umgeformt ist, so daß sie also in Richtung zur Stegfläche einen Hohlraum aufweist. Die Tiefe dieses Hohlraums und der Vorsprung des napfförmigen Bereichs 32 über die Stegfläche 14 sind so gewählt, daß die freien Ränder der Scheibe auf der Stegfläche 14 aufsitzen, wenn der Zapfenansatz 28 in der bestimmungsgemäßen Befestigungsstellung in der Bohrung 30 des napfförmig vorgeprägten Bereichs 32 vertaumelt ist.

Die in Folge des zwischen der Einleitung des Gewichts über die Laufrolle in die Lagerachse und der Befestigung der Lagerachse in der stegfläche der zugeordneten Schiene entstehende Momentenbeanspruchung der Befestigungsstelle wird also über die Ränder der Scheibe 34 auf der Stegfläche 14 der Schiene 16 abgestützt und somit die eigentliche Nietbefestigung des Zapfenansatzes 28 in der Bohrung 30 entlastet.

Die Lagerachse 12 ist im dargestellten Fall ein integraler im Preßverfahren aus Metall hergestellter Teil, wobei jedoch auch eine gesonderte Herstellung der konkav gewölbten Scheibe und eine nachträgliche Montage auf der eigentlichen Lagerachse in Frage kommt. Dies könnte beispielsweise so geschehen, daß die getrennt hergestellte gewölbte Scheibe mit einer Mittelbohrung versehen wird, in welche der entsprechend verlängerte und mit einem gewissen Übermaß im Bezug auf den lichten Innendurchmesser der Mittelbohrung der Scheibe bemessene Zapfenansatz 28 eingepreßt wird.

## Patentansprüche

1. Laufrollen-Lagerung an Rollen-Ausziehführungen für aus einem Möbelkorpus ausziehbare Schubladen u.dgl., bei welcher die an der schubladenzugeordneten Laufschiene und der korpuszugeordneten Führungsschiene angeordneten Rollen (10) auf metallischen Lagerachsen (12) drehbar gelagert sind, welche von der Stegfläche (14) der jeweiligen Schiene (16) vorstehen und durch Vernieten oder Vertaumeln des freien Endes eines integral am schienenseitigen Ende angesetzten und eine Bohrung (30) in der Stegfläche der jeweiligen Schiene durchsetzenden Zapfenansatzes (28) befestigt sind, wobei die jeweilige Lagerachse (12) an ihrem zapfenansatzseitigen Ende mit einer im Durchmesser vergrößerten, an der zugewandten Schienen-Stegfläche (14) abgestützten Scheibe (34) versehen ist,
**dadurch gekennzeichnet,**
daß die Bohrung (30) für den Zapfenansatz (28) in einem napfförmig von der Stegfläche vorgeprägten Bereich (32) der Stegfläche (14) der zugeordneten Schiene (16) vorgesehen ist,
daß die Scheibe (34) eine zur Schienen-Stegfläche (14) hin konkave Wölbung aufweist und in befestigtem Zustand entlang ihres äußeren Randes an der Stegfläche (14) abgestützt ist, und
daß die lichte Tiefe der konkaven Wölbung der Scheibe (34) im wesentlichen gleich dem Überstand des napfförmig vorgeprägten Bereichs (32) der Stegfläche (14) über die unverformte Stegfläche (14) entspricht.

2. Laufrollen-Lagerung nach Anspruch 1, dadurch gekennzeichnet, daß die gewölbte Scheibe (34) in einem mittleren Bereich ebenflächig ausgebildet und nur in ihrem äußeren Randbereich in Richtung zur zugeordneten Schienen-Stegfläche (14) umgebogen ist.

3. Laufrollen-Lagerung nach einem der Ansprüche 1 oder 2, dadurch gekennzeichnet, daß die Scheibe (34) integraler Teil der Lagerachse (12) ist.

4. Laufrollen-Lagerung nach Anspruch 3, dadurch gekennzeichnet, daß die Lagerachse (12) mit der Scheibe (34) und dem Zapfenansatz (28) ein integraler metallischer Preßteil ist.

5. Laufrollen-Lagerung nach einem der Ansprüche 1 oder 2, dadurch gekennzeichnet, daß die Scheibe (34) ein gesondert hergestellter und nachträglich am stegflächenseitigen Ende der Lagerachse (12) befestigter Bauteil ist.

## Claims

1. Roller mounting on roller drawer guides for drawers and the like which may be pulled out of a furniture carcass, in which the rollers (10), which are arranged on the track associated with the drawer and the track associated with the carcass, are rotatably mounted on metallic bearing spindles (12), which project from the web surface (14) of the associated track (16) and are connected by riveting or peening the free end of a peg extension (28), which is integrally fastened to the end adjacent the track and passes through a bore (30) in the web surface of the associated track, the respective bearing spindle (12) being provided at its end adjacent the peg extension with a disc (34), which is of enlarged diameter and bears against the track web surface (14) directed towards it, characterised in that the bore (30) for the peg extension (28) is provided in a region (32), which is pre-stamped in a bowl shape from the web surface, of the web surface (14) of the associated track (16), that the disc (34) has a curvature which is concave towards the track web surface (14) and is supported, in the connected state, on the web surface (14) along its outer edge, and that the free depth of the concave curvature of the disc (34) is substantially equal to the projecting length of the bowl-shaped pre-stamped region (32) of the web surface (14) beyond the undeformed web surface (14).

2. Roller mounting as claimed in Claim 1, characterised in that the curved disc (34) has a flat surface in a central region and is bent over only in its outer end region in the direction towards the associated track web surface (14).

3. Roller mounting as claimed in one of Claims 1 or 2, characterised in that the disc (34) is an integral component of the bearing spindle (12).

4. Roller mounting as claimed in Claim 3, characterised in that the bearing spindle (12) together with the disc (34) and the peg extension (28) is an integral, metallic pressed component.

5. Roller mounting as claimed in one of Claims 1 to 2, characterised in that the disc (34) is a separately manufactured component which is subsequently connected to the end adjacent the web surface of the bearing spindle (12).

## Revendications

1. Montage de galets de roulement sur des guides de tirage à galets pour tiroirs tirables d'un corps de meuble et éléments semblables, dans lequel les galets (10), placés sur le rail de roulement associé au tiroir et le rail de guidage associé au corps, sont montés tournants sur des axes métalliques (12) qui font saillie de la surface d'âme (14) du rail correspondant (16) et sont fixés par rivetage ou nutation de l'extrémité libre d'un appendice tenon (28) fait à l'extrémité côté rail et passant par un trou (30) fait dans la surface d'âme du rail correspondant, l'axe (12) étant pourvu, à son extrémité côté appendice tenon, d'un disque de plus grand diamètre (34) appuyé sur la surface d'âme de rail (14) en regard, caractérisé par le fait
que le trou (30) pour l'appendice tenon (28) est prévu dans une zone (32) écartée en avant, en forme de cuvette, de la surface d'âme (14) du rail associé (16),
que le disque (34) a une courbure concave vers la surface d'âme (14) du rail et, à l'état fixé, s'appuie le long de son bord extérieur sur la surface d'âme (14), et
que la profondeur intérieure de la courbure concave du disque (34) est sensiblement égale à la saillie de la zone écartée en forme de cuvette (32) de la surface d'âme (14) par rapport à la surface d'âme (14) non déformée.

2. Montage de galets de roulement selon la revendication 1, caractérisé par le fait que le disque cintré (34) est plan dans une partie centrale et replié seulement dans sa partie de bord extérieure en direction de la surface d'âme de rail associée (14).

3. Montage de galets de roulement selon l'une des revendications 1 et 2, caractérisé par le fait que le disque (34) fait corps avec l'axe (12).

4. Montage de galets de roulement selon la revendication 3, caractérisé par le fait que l'axe (12) est avec le disque (34) et l'appendice tenon (28) une pièce métallique moulée monobloc.

5. Montage de galets de roulement selon l'une des revendications 1 et 2, caractérisé par le fait que le disque (34) est une pièce fabriquée séparément et ensuite fixée à l'extrémité côté surface d'âme de l'axe (12).
